# EUROPÄISCHE PATENTSCHRIFT

(11) **EP 0 508 945 B1**
(45) Veröffentlichungstag und Bekanntmachung des Hinweises auf die Patenterteilung: **14.06.1995**
(21) Anmeldenummer: 92810179.9
(22) Anmeldetag: 10.03.1992
(51) Int. Cl.: B42C 9/00

(54) **Gerät zum Binden von Blättern durch Erwärmen**
Device for binding sheets by heating
Dispositif pour relier des feuilles par chaleur

(30) Priorität: 12.03.1991 CH 736/91
(43) Veröffentlichungstag der Anmeldung: 14.10.1992
(73) Patentinhaber: IBICO AG, CH-8038 Zürich (CH)
(72) Erfinder: Loibl, Bernd, W-8901 Königsbrunn (DE)
(74) Vertreter: Schick, Carl

(56) Entgegenhaltungen:
- EP-A- 0 330 156
- DE-A- 3 805 996
- FR-A- 2 189 215
- US-A- 4 678 386
- US-A- 4 818 168

## Beschreibung

Die vorliegende Erfindung betrifft ein Gerät zum Binden von Blättern durch Erwärmen gemäss dem Oberbegriff des Patentanspruchs 1.

Ein Gerät dieser Art ist beispielsweise aus der DE-A-38 05 996 bekannt. Dieses Gerät umfasst eine Bodenplatte und ein Gehäuse. Das Gehäuse weist eine Tischfläche auf, in deren hinterem Teil sich eine Oeffnung befindet, um einen oder mehrere Umschläge bis zur Berührung mit der Heizplatte einführen zu können. Die Oeffnung ist an ihrem hinteren Rand von einem fixen hinteren Stützorgan und an ihrem vorderen gegenüberliegenden Rand von einem vorderen parallel verschiebbaren Stützorgan begrenzt. Das verschiebbare Organ ist abgebogen, um einen horizontalen Teil zu bilden, der in unmittelbarer Nähe der Unterseite der Tischfläche liegt. Dieser horizontale Teil des Stützorgans trägt einen Handgriff, der über die Tischfläche durch darin vorgesehene Schlitze nach oben ragt. In der Tischfläche sind ausserdem Oeffnungen für Signallampen vorgesehen.

Im Bodenteil ist ein Schienenpaar zur Lagerung des verschiebbaren Stützorganes befestigt. Dieses weist auf seinem abgebogenen horizontalen Teil zwei parallele Flansche auf, die in den Schienen laufen. Die Kanten der Flanschen sind mit leicht gleitendem Material belegt, beispielsweise in Form eines Teflon-Bandes. Der Bodenteil trägt ausserdem eine Heizplatte.

Bei diesem Gerät ist die Oeffnung durch den horizontalen Teil des vertikalen Stützorganes teilweise verschliessbar. Dieser horizontale Teil verschiebt einen beweglichen magnetischen Kern in einer ortsfesten Spule, um ein Ausgangssignal zu erzeugen, das die jeweilige Breite der Oeffnung anzeigt.

Derartige Geräte können in vorzüglicher Weise zur Herstellung von Bucheinbänden, Broschüren und dergleichen oder bei ähnlichen Arbeiten eingesetzt werden, dadurch, dass der Rücken eines Loseblatt-Stapels unter Verwendung eines thermoplastisch wirkenden Klebstoffes unter Erwärmung gegen den Rücken einer Mappe verklebt wird, wobei die Blätter aus Papier, Karton, Kunststoff und/oder dergleichen sein können. Solche Geräte sind selbstverständlich auch geeignet, um das Kleben von zwei oder mehreren Blättern unter sich und/oder mit dem Rücken eines Mäppchens zu ermöglichen.

Das bekannte Gerät dieser Art ist jedoch ziemlich aufwendig, und es ist daher Aufgabe der vorliegenden Erfindung, ein solches Gerät zu verbessern.

Diese Aufgabe wird erfindungsgemäss durch die im kennzeichnenden Teil des Anspruchs 1 angegebenen Massnahmen gelöst. Dadurch, dass das Gehäuse als Deckteil mit einer bestimmten Höhe ausgebildet ist, derart, dass der Deckteil mit einer schwenkbaren Wand versehen sein kann, ergeben sich grosse Vorteile bei der Handhabung dieses Gerätes. Weitere vorteilhafte Ausgestaltungen der Erfindung sind in den abhängigen Ansprüchen angegeben.

Im folgenden wird die Erfindung anhand von Zeichnungen beispielsweise näher erläutert. Dabei zeigen:
- Fig. 1 und 2: eine perspektivische Darstellung eines erfindungsgemässen Gerätes im geöffneten Zustand,
- Fig. 3: eine schematische Darstellung im Querschnitt eines solchen Gerätes, und
- Fig. 4 bis 6: eine Wand bzw. eine Seitenklappe dazu.

Das Gerät nach Fig. 1 und 2 besteht grundsätzlich aus einem Bodenteil 1 und einem Deckteil 2, die eine Einheit bilden. Der Bodenteil 1 umfasst eine Bodenplatte 3, auf der eine längliche Heizvorrichtung 4, beispielsweise eine mit Kaltleiterplatten versehene Schiene, angeordnet ist, die eine obere längliche ebene Seite aufweist, um darauf den Rücken der Einbindung abstützen zu können. Die Schiene 4 erstreckt sich fast in der ganzen Länge der Bodenplatte 3 und etwa in der Mitte derselben. Hinter der Schiene 4 in der linken Hälfte der Bodenplatte 3 ist eine gedruckte Platte 5 vertikal auf derselben montiert. Die Platte 5 ist mit einem Transformator 6, einem Elektrolytkondensator 7, zwei integrierten Schaltungen 8 und 9, einem Schallstrahler 10 und einer mit einem Kabel 11 verbundenen Steckvorrichtung 12 versehen. Vor der Schiene 4 im linken Endbereich derselben ist eine Halterung 13 für zwei sogenannte Reed-Relais 14, 15 auf der Bodenplatte 3 montiert. Vor der Schiene 4 in einer etwas erhöhten Lage ist eine Halteleiste 16 auf der Bodenplatte 3 montiert, derart, dass die Ebene der Oberfläche der Halteleiste 16 einen Winkel W mit der Bodenplatte 3 bildet. Die Halteleiste 16 dient zur Halterung eines Schalters 17 und mehrerer Leuchtdioden oder anderer Anzeigeelemente 18.

Hinter der Schiene 4, etwa im mittleren Bereich der Bodenplatte 3 ist auf dieser eine Einschaltvorrichtung 19 angeordnet, die mit einem gefederten Betätigungselement 20 versehen ist. Die Halteleiste 16, die Reed-Kontakte 14, 15, die Einschaltvorrichtung 19, die Heizelemente unter der Schiene 4 und ein Steckverbinder 21 können über verschiedene Kabel mit der gedruckten Platte 5 verbunden sein.

Der Deckteil 2 nach Fig. 1 hat die Form eines Pyramidenstumpfs mit einer tiefen schlitzartigen Oeffnung 22 von oben nach unten, derart, dass durch diese Oeffnung die zu bindenden Blätter eingeführt werden können, bis sie mit dem Rücken auf der Schiene 4 stehen.

Wie in Fig. 3 dargestellt, ist vorzugsweise die vordere Wand 23 des Pyramidenstumpfs in einem Winkel W nach innen geneigt, während die hintere Wand 24 praktisch senkrecht zum Boden gerichtet ist. In Fig. 1 sind die hintere Wand 24 und die rechte Seitenwand 26 nur angedeutet, weil sie unsichtbar sind. Die obere Kante der Wand 24 (Fig. 3) ist mit einer Stützwand 27 verbunden, die zur Abgrenzung der schlitzförmigen Oeffnung 22 dient. Die Wände 24 und 27 bilden einen kleinen Winkel W′.

Im Raum zwischen den Wänden 24 und 27 befindet sich in montiertem Zustand die Platte 5. Der untere Teil der Wand 27 weist eine kleine Oeffnung auf, so dass das Betätigungselement 20 sich zum Teil vor der Wand 27 im Raum der Oeffnung 22 befindet, während die Vorrichtung 19 sonst hinter der Wand 27 untergebracht ist. Die Oberfläche der Schiene 4 ist vorzugsweise in einem Winkel W˝ bezüglich des Bodens 3 geneigt, derart, dass W˝=W′ ist, und dass die tiefste längliche Kante der Schiene 4 sich etwas unterhalb der tiefsten länglichen Kante der Wand 27 befindet. Im Bereich der kurzen oberen Kante der Wand 23 ist im Innenraum eine Klappwand 28 schwenkbar gelagert, die durch eine Feder nach hinten gedrückt wird, derart, dass der untere Bereich der Klappwand 28 den unteren Bereich der Wand 27 oder eine darauf tangential verschiebbare Halteplatte 29 berührt bzw. berühren kann. Da die Klappwand 28 wegen der pyramidenförmigen Ausgestaltung des Deckteils 2 vorzugsweise trapezförmig ausgebildet ist, kann sie rechts und links je eine dreieckförmige Klappe aufweisen, die ebenfalls schwenkbar und gefedert sein kann. In Fig. 3 ist die rechte Klappe mit 30 und das entsprechende Scharnier mit 31, 32, 33 bezeichnet. An dieser Klappe 30 oder solidarisch mit der Wand 28 ist ein Magnet, vorzugsweise ein transversal magnetisierter Ferritmagnet 34 befestigt, der sich mit der Wand 28 bewegt, um die Reed-Relais 14 und 15 zu betätigen. Die Vorderwand 23 hat in ihrem unteren Bereich eine Oeffnung für die Leiste 16 als solche oder nur für die an der Leiste montierten Elemente 17 und 18. Der pyramidenförmige Deckteil 2 weist vorzugsweise 4 abgeschrägte Kanten, wie die Kante 35 (Fig. 1) auf. Der Deckteil 2 kann auch ringsum einen Sockelteil 36 umfassen.

Das Gerät nach den Figuren 1 bis 3 funktioniert folgendermassen:
Wenn das Gerät eingeschaltet wird, kann beispielsweise der elektroakustische Wandler oder Schallstrahler 10 und/oder eines der Leuchtelemente 18 ein Alarmzeichen abgeben und zwar während der Zeit ta, die das Gerät benötigt, bis sich die Schiene 4 erwärmt hat. Die Zeit ta kann beispielsweise 3 Minuten sein.

Falls die Blätter relativ lang sind, kann die verschiebbare Halteplatte 29 nach oben (gemäss Pfeil 37) herausgezogen werden, um die Blätter oder desgleichen besser zu halten. Falls die Blätter relativ kurz sind, ist diese Operation nicht notwendig.

Beim Einführen der Blätter in die Oeffnung 22 aktivieren sie das Betätigungselement 20, das in Fig. 2 als ein Mikroschalter dargestellt ist, das aber auch ein optisch wirkendes Element sein könnte. Durch den Druck der Blätter verschwindet der Mikroschalter 20 hinter die Wand 29; gleichzeitig wird die Wand 28 (gemäss Pfeil 38) nach rechts gedrückt. Somit kann sich der Rücken der Blätter oder der sonstigen Unterlagen auf die Schiene 4 stützen. Der Winkel W′=W˝ ist vorzugsweise 20°, so dass sich die Unterlagen auf die Wand 27 bzw. auf die Halteplatte 29 stützen. Bei der Aktivierung des Betätigungselements 20 kann ebenfalls ein akustisches oder ein optisches Signal ausgelöst werden, das angibt, dass der Erwärmungsprozess begonnen hat. Die Wand 28 schwenkt um so mehr nach rechts in Richtung des Pfeils 38, je dicker die Blätterbeige oder der Stapel ist. Der Magnet 34 kann somit verschiedene Positionen bezüglich der Reed-Relais einnehmen. Der Magnet kann kein Keed-Relais oder nur das erste (14) oder beide (14, 15) oder nur das zweite (15) oder (34′) wieder keines beeinflussen. Falls die elektronische Schaltung mit einem entsprechenden Gedächtnis versehen ist, kann sie fünf Positionen oder Stapeldicken diskriminieren und nach fünf entsprechenden Zeiten ein akustisches und/oder ein optisches Alarmzeichen abgeben, das das Ende des Erwärmungsprozesses angibt. Falls man die Gedächtniseingenschaften der Schaltung nicht ausnützen will, können in einfacherer Weise drei Positionen diskriminiert werden, und zwar vorzugsweise derart, dass bei einer Dicke von 15 bis 20 mm das erste Reed-Relais 14 und bei einer Dicke von 40 bis 45 mm das zweite Reed-Relais 15 aktiviert wird.

Falls der Benutzer die entsprechenden Alarmzeichen nach der Erwärmung bzw. nach Beendigung des Bindungsprozesses nicht beachtet, gibt das Gerät ein weiteres Alarmsignal ab oder verlängert die abgegebenen Alarmsignale bzw. Zeichen während einer Zeit te, die beispielsweise 45 minuten sein kann, bis die Heizelemente automatisch ausgeschaltet werden. Die Heizelemente sind beispielsweise wie beim aus der EP-0379 838 A1 bekannten Gerät angeordnet, jedoch vorzugsweise in doppelter Ausführung, das heisst in zwei parallel verlaufenden Schlitzen an der unteren Seite der Schiene 4. Die Feder, die die Wand 28 nach links in Fig. 3 drückt, soll nicht zu kräftig sein, damit die Blätter nur lose gehalten, jedoch nicht seitlich gedrückt werden, um die Kapillarwirkung des flüssigen Klebstoffes nicht zu beeinträchtigen.

Anstelle der Reed-Relais 14, 15 könnte man auch eine sogenannte Hall-Sonde verwenden. Die Kombination Magnet/Reed-Relais wäre auch durch eine elektrooptische Vorrichtung ersetzbar. Auch die Einschaltvorrichtung 19 könnte auf dem elektrooptischen Prinzip arbeiten.

In Fig. 4 ist beispielsweise eine schwenkbare Wand 28 dargestellt, die aus einem relativ dünnen trapezförmigen Kunststoffblatt mit Ausnehmungen 41 besteht, die vorgesehen sind, um das Gewicht der Wand zu erleichtern. Die Wand 28 weist einige Rippen 42 auf, um die Steifigkeit der Wand zu erhöhen. An den schrägen Seiten des Trapezes weist das Kunststoffblatt je eine Erweiterung in Form einer dünnen schmalen Wand 43, 44 auf, die etwa senkrecht zur Ebene des Blattes 28 angeordnet sind und als Halterungen für Scharnierelemente 45, 46 bzw. 47, 48 dienen. An der kurzen Seite des Trapezes weist die Wand 28 weitere Scharnierelemente 49, 50 auf, die zur schwenkbaren Montage der Wand 28 im oberen Innenbereich der Wand 23 dienen. Die Scharnierelemente 45, 46 bzw. 47, 48 dienen zur schwenkbaren Montage je einer Klappe, wie die Klappe 30 in Fig. 3. Eine solche Klappe, wie sie in Fig. 5 und 6 dargestellt ist, besteht aus einem dreieckförmigen Kunststoffblatt 51 mit zwei Rippen 52, 53, die aus dem Blatt 51 herausragen, um einen Bereich zu bilden, in dem die Haspen oder Kloben 54, 55 vorhanden sind, die eine Schwenkung des Blatts 51 erlauben. Anstelle der Elemente 54, 55 kann auch ein Stäbchen 32 (Fig. 3) verwendet werden.

Der Magnet 34, kann vorzugsweise unterhalb der unteren Rippe 53 (Fig. 5, 6) montiert werden.

Der Bodenteil 1 und der Deckteil 2 (Fig. 1 und 2) können beispielsweise mit Hilfe von nicht dargestellten Schrauben oder Klemmelementen zusammenmontiert werden, um eine Einheit zu bilden.

## Patentansprüche

1. Gerät zum Binden von Blättern durch Erwärmen, von denen mindestens ein Blatt am zu bindenden Rand mit Klebemittel versehen ist, mit einer länglichen elektrischen Heizvorrichtung, deren Länge der Länge einer länglichen Oeffnung des Gerätes entspricht, mit einer Einschaltvorrichtung (19), um eine elektrische Schaltung (5-10) durch ein Startsignal zu aktivieren im Moment, in dem die Einbindung auf die Heizvorrichtung (4) gestellt wird, und mit Mitteln (28,34,13,14,15), um beim Verschliessen der Oeffnung Informationssignale zu erzeugen, die Angaben über die Dicke der Einbindung beinhalten, wobei die Schaltung (5-10) ausgestaltet ist, um aus dem Startsignal und den Informationssignalen ein Nutzsignal zu erzeugen, dadurch gekennzeichnet, dass das Gerät einen Bodenteil (1) und einen Deckteil (2) umfasst, dass sich die längliche Oeffnung (22) im Deckteil (2) befindet, an dem eine schwenkbare Wand (28) angeordnet ist, durch die mindestens teilweise die Oeffnung (22) verschliessbar ist, und dass an der schwenkbaren Wand (28) ein Teil der Mittel (34) angeordnet ist, die zur Erzeugung der Informationssignale dienen.

2. Gerät nach Anspruch 1, dadurch gekennzeichnet, dass die Oeffnung (22) durch eine Wand (27) oder Halteplatte (29) begrenzt ist, die einen Winkel (W') bezüglich einer Referenzebene (24) bildet, die senkrecht zum Boden des Geräts verläuft.

3. Gerät nach Anspruch 1 oder 2, dadurch gekennzeichnet, dass die Mittel zur Erzeugung der Informationssignale mindestens ein sogenanntes Reed-Relais (14;15) umfassen.

4. Gerät nach einem der Ansprüche 1 bis 3, dadurch gekennzeichnet, dass die Einschaltvorrichtung (19) ein Betätigungselement (20) umfasst, das sich im unteren Bereich der Oeffnung (22) befindet.

5. Gerät nach einem der Ansprüche 1 bis 4, dadurch gekennzeichnet, dass der Teil der an der schwenkbaren Wand (28) angeordneten Mittel einen Magneten (34) umfasst.

6. Gerät nach einem der Ansprüche 1 bis 5, dadurch gekennzeichnet, dass die Oberfläche der Heizvorrichtung (4) einen Winkel mit der Bodenebene des Geräts bildet.

7. Gerät nach Anspruch 6, dadurch gekennzeichnet, dass die Heizvorrichtung (4) eine Schiene mit zwei unterseitig angeordneten länglichen Nuten ist, in denen Kaltleiterelemente untergebracht sind, und dass das Gerät optische und/oder akustische Bauelemente (19;18) umfasst.

8. Gerät nach einem der Ansprüche 1 bis 7, dadurch gekennzeichnet, dass der Bodenteil (1) eine Bodenplatte (3) umfasst, auf der die längliche Heizvorrichtung (4) angeordnet ist, dass auf der Bodenplatte (3) eine mit Bauteilen (6,7,8,9,10) bestückt gedruckte Platte (5) vertikal sowie in einer etwas erhöhten Lage eine Halteleiste (16) horizontal montiert sind, derart, dass die Ebene der Oberfläche der Halteleiste (16) einen Winkel (W) mit der Bodenplatte (3) bildet, und dass die Halteleiste (16) zur Halterung eines Schalters (17) und mindestens eines Anzeigeelementes (18) dient.

9. Gerät nach einem der Ansprüche 1 bis 8, dadurch gekennzeichnet, dass der Deckteil (2) zumindest angenähert pyramidenförmig ausgestaltet ist.

10. Gerät nach Anspruch 9, dadurch gekennzeichnet, dass die schwenkbare Wand (28) im Bereich der kurzen Seite einer länglichen Aussenwand (23) des pyramidenförmigen Deckteils (2) schwenkbar gelagert ist, dass die schwenkbare Wand (28) trapezförmig ausgebildet ist und an den schrägen Seiten je eine dreieckförmige Klappe (30;51) umfasst, die ebenfalls schwenkbar ausgestaltet sind, und dass der Teil der Mittel (34), die zur Erzeugung der Informationssignale dienen, sich mindestens in einer dieser Klappen (30;51) befindet.

## Claims

1. An apparatus for binding leaves by heating, at least one leaf being provided with adhesive on the edge to be bound, comprising an oblong electric heating means whose length corresponds to the length of an elongated opening of the apparatus, an energising means (19) in order to activate an electric circuit (5-10) by a starting signal when the leaves to be bound are placed on the heating means (4), and means (28,34,13,14,15) for generating information signals upon closure of the opening, which contain data on the thickness of the leaves to be bound, the configuration of the circuit (5-10) being such that a useful signal is generated from the starting signal and the information signals, characterised in that the apparatus has a base part (1) and a cover part (2), that the elongated opening (22) is positioned in the cover part (2) on which a pivotable wall (28) is provided by means of which the opening may be, at least, partially closed, and that a part of the means (34) which serve to produce the information signals is arranged on the pivotable wall (28).

2. An apparatus according to claim 1, characterised in that the opening (22) is delimited by a wall (27) or a retaining plate (29) which forms an angle (W') relative to a reference plane (24) extending at right angles to the base of the apparatus.

3. An apparatus according to claim 1 or 2, characterised in that the means for generating the information signals, comprise at least a so called reed relay (14;15)).

4. An apparatus according to one of claims 1 to 3, characterised in that the energising means (19) comprise an operating element (20) positioned in the lower region of the opening (22).

5. An apparatus according to one of claims 1 to 4, characterised in that the part of the means arranged on the pivotable wall (28) comprises a magnet (34).

6. An apparatus according to one of claims 1 to 5, characterised in that the surface of the heating means (4) forms an angle with the bottom plane of the apparatus.

7. An apparatus according to claim 6, characterised in that the heating means (4) is a rail with two longitudinal grooves arranged on the underside, in which PTC resistor elements are mounted, and that the apparatus has optical and/or acoustic components (19;18)).

8. An apparatus according to any one of claims 1 to 7, characterised in that the base part (1) has a base plate (3) on which the oblong heating means (4) is arranged, that a printed plate (5) provided with components (6,7,8,9,10) is mounted vertically on the base plate (3) and a retaining strip (16) is mounted horizontally thereon in a slightly elevated position, such that the plane of the surface of the retaining strip (16) forms an angle (W) with the base plate (3), and that the retaining strip (16) serves to support a switch (17) and at least one indicating element (18).

9. An apparatus according to any one of claims 1 to 8, characterised in that the cover part (2) is at least approximately in the shape of a pyramid.

10. An apparatus according to claim 9, characterised in that the pivotable wall (28) is pivotably mounted within the region of the short side of an elongated outer wall (23) of the pyramid-shaped cover part (2), that the pivotable wall (28) is in the form of a trapezium and has in each of its inclined sides a triangular flap (30;51), which is also pivotable, and that the part of the means (34) used for generating the information signals is positioned in at least one of said flaps (30;51).

## Revendications

1. Appareil pour relier par application de chaleur, des feuilles, dont l'une au moins comporte un adhésif au niveau du bord à relier, comportant un dispositif de chauffage électrique allongé, dont la longueur correspond à la longueur d'une ouverture allongée de l'appareil, un dispositif de branchement (19) pour activer un circuit électrique (5-10) au moyen d'un signal de démarrage au moment où la reliure est placée sur le dispositif de chauffage (4), et des moyens (28,34,13,14,15) pour produire, lors de la fermeture de l'ouverture, des signaux d'information contenant des indications concernant l'épaisseur de la reliure, le circuit (5-10) étant équipé de manière à produire un signal utile à partir du signal de démarrage et des signaux d'information, caractérisé en ce que l'appareil comporte une partie de fond (1) et une partie formant couvercle (2), que l'ouverture allongée (22) est située dans la partie formant couvercle (2), dans laquelle est disposée une paroi basculante (28), grâce à laquelle l'ouverture (22) peut être au moins partiellement fermée, et que sur la paroi basculante (28) est disposée une partie des moyens (34), qui servent à produire les signaux d'information.

2. Appareil selon la revendication 1, caractérisé en ce que l'ouverture (22) est limitée par une paroi (27) ou par une plaque de retenue (29) qui fait un angle (W') par rapport a un plan de référence (24) qui est perpendiculaire au fond de l'appareil.

3. Appareil selon la revendication 1 ou 2, caractérisé en ce que les moyens servant à produire les signaux d'information comprennent au moins ce qu'on appelle un relais Reed (14;15).

4. Appareil selon l'une des revendications 1 à 3, caractérisé en ce que le dispositif de branchement (19) comprend un élément d'actionnement (20), qui est situé dans la partie inférieure de l'ouverture (22).

5. Appareil selon l'une des revendications 1 à 4, caractérisé en ce que la partie des moyens disposés dans la paroi basculante (28) comprend un aimant (34).

6. Appareil selon l'une des revendications 1 à 5, caractérisé en ce que la surface du dispositif de chauffage (4) fait un angle avec le plan du fond de l'appareil.

7. Appareil selon la revendication 6, caractérisé en ce que le dispositif de chauffage (4) est un rail comportant deux rainures longitudinales disposées au niveau de la face inférieure et dans lesquelles sont logés des éléments formant conducteurs à froid, et que l'appareil comprend des composants optiques et/ou acoustiques (19;18).

8. Appareil selon l'une des revendications 1 à 7, caractérisé en ce que la partie de fond (1) comprend une plaque de fond (3), sur laquelle est disposé le dispositif allongé de chauffage (4), qu'une plaquette imprimée (5), équipée de composants (6,7,8,9,10) est disposée verticalement sur la plaque de fond (3) et qu'une barrette de retenue (16) est montée horizontalement dans une position légèrement surélevée, de sorte que le plan de la surface de la barrette de retenue fait un angle (W) avec la plaque de fond (3), et que la barrette de retenue (16) sert à supporter un interrupteur (17) et au moins un élément d'affichage (18).

9. Appareil selon l'une des revendications 1 à 8, caractérisé en ce que la partie formant couvercle (2) est agencée au moins approximativement en forme de pyramide.

10. Appareil selon la revendication 9, caractérisé en ce que la paroi basculante (28) est montée de manière à pouvoir basculer dans la zone du petit côté de la paroi extérieure allongée (23) de la partie formant couvercle (2) en forme de pyramide, que la paroi basculante (28) est réalisée en forme de trapèze et comporte, au niveau des côtés obliques, des volets triangulaires respectifs (30;51), qui sont également agencés de manière à être basculants et que la partie des moyens (34), qui sont utilisés pour produire les signaux d'information, est située au moins dans l'un de ces volets (30;51).
